# EUROPÄISCHE PATENTSCHRIFT

(11) **EP 1 636 872 B1**
(45) Veröffentlichungstag und Bekanntmachung des Hinweises auf die Patenterteilung: **01.08.2007**
(21) Anmeldenummer: 04739988.6
(22) Anmeldetag: 17.06.2004
(51) Int. Cl.: H01P 1/04, H01P 1/06, H01Q 23/00

(54) **HF-VERBINDUNG FÜR EINE VERBINDUNG EINER HF-KOMPONENTE MIT EINER ANTENNE**
HF CONNECTION FOR JOINING AN HF COMPONENT TO AN ANTENNA
CONNEXION HF POUR LA CONNEXION D'UN COMPOSANT HF ET D'UNE ANTENNE

(30) Priorität: 26.06.2003 DE 10328880
(43) Veröffentlichungstag der Anmeldung: 22.03.2006
(73) Patentinhaber: Kathrein-Werke KG, 83022 Rosenheim (DE)
(72) Erfinder: HAUNBERGER, Thomas, 83435 Bad Reichenhall (DE); STOLLE, Manfred, 83043 Bad Aibling (DE)
(74) Vertreter: Flach, Dieter Rolf Paul
(86) Internationale Anmeldenummer: PCT/EP2004/006529
(87) Internationale Veröffentlichungsnummer: WO 2005/001987

(56) Entgegenhaltungen:
- EP-A- 0 814 538
- WO-A-97/08776
- DE-A- 1 591 559
- DE-A- 2 609 076
- US-B1- 6 388 622
- KHATTAB T ET AL: "PRINCIPLES OF LOW PIM HARDWARE DESIGN" NATIONAL RADIO SCIENCE CONFERENCE, CAIRO, EGYPT, 19. März 1996 (1996-03-19), Seiten 1-8, XP000985572
- PATENT ABSTRACTS OF JAPAN Bd. 2003, Nr. 04, 2. April 2003 (2003-04-02) & JP 2002 353702 A (MITSUBISHI ELECTRIC CORP), 6. Dezember 2002 (2002-12-06)
- PATENT ABSTRACTS OF JAPAN Bd. 0102, Nr. 40 (E-429), 19. August 1986 (1986-08-19) & JP 61 072401 A (NEC CORP), 14. April 1986 (1986-04-14)

## Beschreibung

Die Erfindung betrifft eine HF-Verbindung für eine Verbindung einer HF-Komponente mit einer Antenne, insbesondere Mobilfunkantenne einer Basisstation nach dem Oberbegriff des Anspruches 1.

Ober stationäre Mobilfunkantennen kann die Kommunikation in einer zu einer Mobilfunkantenne zugeordneten Zelle zwischen mobilen Teilnehmern abgewickelt werden.

Die Mobilfunkantenne ist dabei üblicherweise auf einem Mast, auf einem Gehäusedach oder allgemein auf einem Gebäude etc. montiert, um einen entsprechenden Bereich auszuleuchten. Boden- oder gehäusenah, in der Regel am Fuße des Antennenmastes, ist die eigentliche Basisstation vorgesehen, in der die elektrischen Komponenten, einschließlich Verstärker, Filteranlagen etc. untergebracht sind. Über von hier ausgehende Kabel, die zu der Antenne führen, wird dann die elektrische Verbindung zur Speisung sowie zum Empfang der über die Mobilfunkantenne ausgestrahlten bzw. empfangenen Signale hergestellt.

Eine gattungsbildende Antenne ist beispielsweise aus der EP-A2-0 973 231 bekanntgeworden. Sie weist an ihrer Unterseite eine elektrische Anschlussverbindung für eine als Verbindung zwischen den Antennenelementen und entfernt angeordneten elektrischen/elektronischen Komponenten auf. Dazu muss die elektrische Anschlussverbindung einen antennenseitigen Verbindungsabschnitt aufweisen, der mit einem kabelseitigen Verbindungsabschnitt zum Anschluss des Kabels an der Antenne zusammenwirkt.

Neben koaxialen Steckverbindungen auf dem Gebiet der Antennentechnik ist grundsätzlich auch eine Kopplungsvorrichtung für Koaxialleitungssysteme aus der EP-A1-0 489 252 bekanntgeworden. Bei diesem Koaxialleitungssystem werden zwei Innenleiterabschnitte zweier Koaxialleitungen kontaktfrei gekoppelt, so dass eine Leerlauf-Kurzschluss-Transformation ermöglicht ist. Diese vorbekannte Kopplungsvorrichtung für ein Koaxialleitungssystem besteht aus zwei Leitungszügen, die in zwei versetzten Ebenen angeordnet sind. Die Außenleiter sind in quadratischem oder rechteckigem Querschnitt gebildet, in denen mit Hilfe dielektrischer Stützen Innenleiter mit Rechteckquerschnitt gelagert sind. Jeweils zwei übereinanderliegende Koaxialleitungen sind an ihrer gemeinsamen Wand über eine Koppelöffnung miteinander verbunden, wobei am Innenleiter der ersten Koaxialleitung im Abstand von etwa der halben Außenleiterbreite von einem die Koaxialleitungen abschließenden Kurzschluss ein sich durch die Koppelöffnung bis zum Innenleiter der zweiten Koaxialleitung erstreckender Stift angebracht ist. An diesem Innenleiter der zweiten Koaxialleitung ist im Abstand von etwa der halben Außenleiterbreite vom Kurzschluss der zweiten Koaxialleitung eine kontaktlos über den Stift geschobene und sich nahezu bis zum Innenleiter der ersten Koaxialleitung erstreckende Hülse befestigt.

Eine gattungsbildende Antennenanordnung ist aus der EP-A-0 814 538 bekannt geworden. Es wird dabei eine integrierte flache Antennenanordnung beschrieben, wobei das eigentliche Antennenelement an einer Seitenfläche eines boxenförmigen Gehäuses ausgebildet ist.

Im Inneren des Gehäuses ist eine sogenannte Radiofrequenz-Einheit angeordnet, die über ein kurzes Speisekabel mit der eigentlichen Antenne verbunden ist. Das Kabel ist gegenüberliegend zur Antenne an einem Mikrowellen-Übertrager mittels eines Verbinders angeschlossen.

Aus Khattab T et al: "Principles of low PIM hardware design", National Radio Science Conference, Cairo, Egypt, 19. März 1996, Seiten 1-8, XP000985572 ist darüber hinaus die Ausbildung von axial ineinander steckbaren Verbindern gezeigt, die einen elektrisch-galvanisch-freien HF-Kontakt, also eine kapazitive Kopplung ermöglichen.

Aufgabe der vorliegenden Erfindung ist es, ausgehend von dem eingangs genannten Stand der Technik einen verbesserten HF-Verbinder zu schaffen, bei dem ein einfaches und kostengünstiges Wechseln von HF-Komponenten möglich sein soll.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

In Abweichung zu der bisherigen Lösung kann nunmehr ein antennennaher Verstärker, Combiner, ein antennennahes Filtermodul etc. direkt im oder am Antennengehäuse untergebracht werden, so dass die separaten Kabel gemäß dem Stand der Technik zwischen der elektronischen oder elektrischen Komponenten der Basisstation zum einen und dem Antenneneingang zum anderen nicht mehr notwendig sind. Es ist von daher grundsätzlich auch nicht mehr notwendig, den Verstärker in einem separaten vom Antennengehäuse getrennten Gehäuse unterzubringen und über hochwertige Kabel mit dem Antenneneingang zu verbinden. Im Stand der Technik waren hierzu vor allem auch aus IMA-Gründen (also aus Gründen des Intermodulations-Abstandes) sehr hochwertige Kabelverbindungen erforderlich, die zum einen kostenintensiv waren, und deren Montage zum anderen ebenfalls zeit- und platzaufwendig war.

Erfindungsgemäß ist nunmehr im Antennengehäuse eine Schnittstelle vorgesehen, um beispielsweise einen Verstärker, Combiner, Filtermodule und/oder andere elektrische bzw. elektronische Komponenten direkt unterzubringen und anzuschließen. Es wird insoweit nachfolgend vor allem von elektrischen zuschaltbaren Komponenten gesprochen. Diese elektrischen Komponenten oder die zumindest eine elektrische Komponente kann bevorzugt wie ein Modul in das Antennengehäuse eingeschoben werden.

Dabei ist erfindungsgemäß vorgesehen, dass die zuschaltbare Komponente durch Ein- bzw. Ausschieben des einen zugehörigen Verbinders in bzw. aus dem entsprechend gestalteten antennenseitigen Verbinder HF-mäßig mit der Antenne verbindbar ist.

Ferner ist nunmehr erfindungsgemäß keine koaxiale oder sonstige galvanische Steckverbindung vorgesehen, sondern ein kontaktfreier HF-Verbinder, worüber die elektrische Verbindung zwischen der zugeschalteten elektrischen Komponente und den eigentlichen Antennen-Komponenten realisiert werden kann.

Insbesondere wird eine rein kontaktfreie und dabei koaxiale Verbindung bevorzugt. Dabei ist vorgesehen, dass sowohl der Außen- als auch der Innenleiter koaxial und kontaktfrei miteinander im Bereich des Verbinders gekoppelt sind. Möglich ist aber auch, dass entweder nur der Außenleiter oder nur der Innenleiter kontaktfrei und der jeweils andere Leiter, d.h. der Innen- oder der Außenleiter, dann galvanisch gekoppelt sind. Koaxiale Verbinder werden bevorzugt, da diese auch in relativer Verdrehlage zueinander gekoppelt werden können.

Aufgrund der vorliegenden Erfindung werden nunmehr keine zusätzlichen Kabel (Jumper) benötigt. Die zumindest eine zuschaltbare elektrische Komponente ist im wettergeschützten Antennengehäuse untergebracht. Die Montage kann beispielsweise über eine nach unten weisende abnehmbare Abdeckung der Antenne erfolgen. Im montierten Zustand sieht die Anordnung wie eine normale Antenne aus. Es ist äußerlich nicht erkennbar, dass z.B. ein Verstärker und/oder eine andere elektrische Komponente oder Baugruppe zugeschaltet ist.

Im Rahmen der vorliegenden Erfindung wird gemäß einer bevorzugten Ausführungsform ein berührungsloser HF-Verbinder vorgeschlagen, dessen HF-Komponenten wesentlich einfacher und kostengünstiger miteinander verbunden werden können als nach dem Stand der Technik. Mit einer berührungsfreien Verbindung können Probleme wie bei einer klassischen Verbindung, wie sie z.B. bei Stirn- oder Federkontakten auftreten, ausgeschlossen werden. Schlechte galvanische Kontakte verursachen nämlich vor allem Intermodulationsprobleme, die vor allem beim Mobilfunk zum Ausfall von Empfangskanälen führen können. Durch die berührungslose Verbindung erfolgt eine Trennung von mechanischer und elektrischer Funktion. Eine Verschraubung bzw. Arretierung muss daher keine elektrischen Funktionen erfüllen. Zudem kann der berührungslose Verbinder auch an vorhandene Standardverbinder (z.B. 7-16 Verbinder) angepasst werden. Auch in der HF-Mess- und Prüftechnik hat der berührungslose Verbinder erhebliche Vorteile, denn er kann z.B. als IMA (Intermodulation) freier Schnellverbinder verwendet werden.

In einer besonders bevorzugten Ausführungsform ist der kontaktfreie HF-Verbinder zum einen berührungslos und zum anderen koaxial aufgebaut, so dass die vorstehend genannten Vorteile kumulativ auftreten und gegeben sind.

In einer besonders bevorzugten Ausführungsform der Erfindung kann die koaxiale elektrische Länge für die kontaktfreie Innenleiter- und/oder Außenleiterkopplung eine λ/4-Länge (Lambda entspricht dabei bevorzugt der Wellenlänge der Mittenfrequenz des zu übertragenden Frequenzbereiches) aufweisen, und zwar bezogen auf die zu übertragende Frequenz, vorzugsweise die Mittenfrequenz eines zu übertragenden Frequenzbereiches. Mit anderen Worten ist die Innen- und/oder Außenleiterkopplung nach Art eines λ/4-Topfes aufgebaut. Abweichend dazu kann in einer ebenfalls vorgesehenen Weiterentwicklung der Erfindung die Anpassstruktur auch unter Vermeidung einer λ/4 axialen Baulänge für die Innenleiter- und/oder Außenleiterkopplung realisiert werden, nämlich insbesondere dann, wenn eine entsprechende Anpassstruktur ergänzend vorgesehen ist. Diese Maßnahme kann Vorteile insbesondere bei einer kleinen Koppelfläche und/oder kurzen Koppellänge aufweisen.

Die erfindungsgemäße Antenne mit der vorgeschlagenen kontaktfreien Verbindungs- und Anschlusstechnik kann so aufgebaut sein, dass die jeweils zu koppelnden Verbinder jeweils mit zugehörigen HF-Komponenten fest verbunden sind, die über den Verbinder direkt zusammengefügt werden können. Mit anderen Worten hat die einfügbare elektrische Komponente zumindest einen festverbundenen kontaktfreien Verbindungsabschnitt, der mit einem entsprechenden antennenseitigen kontaktfreien Verbindungsabschnitt koppelbar ist. Bevorzugt ist also zumindest eine kontaktfreie und dabei koaxiale Schnittstelle vorgesehen, deren eine Verbindungshälfte zu der elektrischen Baukomponente gehört, die an der Antenne angeschlossen werden soll, wobei die andere Verbindungshälfte dann Teil der Antenne oder der Antennenanordnung ist. Somit muss die mit der entsprechenden Schnittstelle ausgestattete anzuschließende Komponente mit ihrer bevorzugt kontaktfreien und koaxialen Verbindungshälfte nur in die entsprechende antennenseitige koaxiale und kontaktfreie Verbindungshälfte eingeschoben werden, um die elektrische Verbindung herzustellen. In dieser Stellung ist dann lediglich nur noch die mechanische Fixierung für die zugeschaltete elektrische Baukomponente durchzuführen, um einen sicheren Halt zu gewährleisten.

Schließlich ist es im Rahmen der Erfindung auch möglich, bevorzugt mehrere derartige Verbinder bzw. Verbindungsstecker zu einem entsprechenden Mulitverbindungsstecker zusammenzufassen, worüber zumindest zwei getrennte Leitungen mit den entsprechenden antennenseitigen Leitungen bevorzugt kontaktfrei zusammengeschaltet werden können.

Durch die kapazitive und/oder elektrisch-galvanisch berührungsfreie Verbindung ergeben sich große Vorteile bezüglich der Montage. Probleme, wie sie bei der herkömmlichen galvanischen Kontakttechnik bezüglich Feder- und Stirnkontakten auftreten und auftreten können, werden bei der berührungslosen Kopplung gemäß der vorliegenden Erfindung vermieden. Die Steckverbindung eines Multiverbinders kann somit mit einer Montageeinheit erfolgen. Es müssen nicht alle Verbinder einzeln zusammengesteckt werden.

Wie bereits erwähnt, kann im Rahmen der Erfindung eine Ankopplung bzw. eine berührungslose Verbindung auch mittels Standard-Verbindern wie beispielsweise 7-16 oder N-Buchsen realisiert werden. Die Erfindung eignet sich dabei insbesondere auch für die Übertragung hoher HF-Leistungen, wobei durch die kontaktfreie Kopplung bedingt auch eine gewünschte Gleichstromabkopplung realisierbar ist, was Vorteile insbesondere dann aufweist, wenn eine elektrische Verbindung zu einem Verstärker, einem Messgerät etc. realisiert werden soll.

Der erfindungsgemäße HF-Verbinder ermöglicht zu dem auch eine Realisierung einer großen Frequenzbandbreite.

Schließlich kann der erläuterte HF-Verbinder auch durch einen einfachen O-Ring (beispielsweise aus Silikon) in seiner Außenleiterkoppelstelle (beispielsweise im Topf) axial gedichtet werden. Somit wäre eine Anbringung der elektrischen Baukomponente, beispielsweise direkt an der Unterseite der Antenne über eine dort ausgebildete Schnittstelle möglich, so dass die zugeschaltete Baukomponente nicht unterhalb eines gemeinsamen Antennengehäuses, sondern unmittelbar angrenzend daran in einem separaten Gehäuse montierbar wäre.

Grundsätzlich könnte daran gedacht werden, nicht nur von einem kontaktfreien HF-Verbinder oder einer kontaktfreien HF-Anschlussverbindung zu sprechen, sondern von einem "kapazitiven HF-Verbinder". Ein derartiger Begriff wäre jedoch nur eingeschränkt richtig. Eine kapazitive Kopplung bei Leitungen ist nur dann vorhanden, wenn die Leitungslänge wesentlich kleiner ist als L < λ/4 ist. Gemäß der vorliegenden Erfindung wird jedoch bevorzugt eine Länge verwendet, die demgegenüber größer ist. Von daher lässt sich die kontaktfreie Leitungskopplung am ehesten im Sinne einer kapazitiven und einer induktiven Leitungskopplung umschreiben. Von daher wird im Folgenden im Wesentlichen von "kontakfreiem HF-Verbinder" gesprochen.

Die Erfindung wird nachfolgend anhand von Zeichnungen näher erläutert. Dabei zeigen im Einzelnen:
- Figur 1:: eine schematische Draufsicht auf eine erfindungsgemäße Antennenanordnung mit einem gemeinsamen Antennengehäuse (Radom), an deren Unterseite über zwei kontaktfreie HF-Verbinder eine elektrische Baukomponente angeschlossen ist;
- Figur 2:: eine schematische Querschnittsdarstellung längs der Linie 11-11 im angeschlossenen Zustand der elektronischen Komponente;
- Figur 3:: eine entsprechende Darstellung zu Figur 2, während die elektrische Baukomponente angeschlossen wird;
- Figur 4:: eine schematische Axialschnittdarstellung durch einen berührungslosen koaxialen Verbinder, wie er bei der Anschlusstechnik gemäß den Figuren 1 bis 3 verwendet wird;
- Figur 5:: ein abgewandeltes Ausführungsbeispiel zu Figur 4;
- Figur 6:: ein zu Figur 4 abgewandeltes Ausführungsbeispiel unter Verwendung von dielektrischen Abstandshaltern;
- Figur 7:: ein nochmals abgewandeltes Ausführungsbeispiel mit abgewandelten Abstandshaltern zwischen dem Innen- und Außenleiter der verwendeten Verbinder; und
- Figur 8: bis 10: weitere zu dem vorstehend genannten Ausführungsbeispiel abgewandelte Ausführungsbeispiele kontaktfreier koaxialer Verbindungen mit unterschiedlichen Durchmessern, die bei der Mobilfunkantenne eingesetzt werden können.

In Figur 1 ist in schematischer Seitenansicht eine Antenne 301 gezeigt, die über eine obenliegende Befestigung 303 und eine untenliegende Befestigung 305, beispielsweise an einem Antennemast - der in Figur 1 nicht gezeigt ist - befestigt werden kann.

Die Antenne umfasst ein Gehäuse 307 mit einer Basis- oder Montageplatte 309, auf welchem gemäß der Darstellung nach Figur 1 (in der die Antenne im schematischen Querschnitt gezeigt ist) eine Gehäuseabdeckung 311, nämlich ein sogenanntes Radom, aufgesetzt werden kann, um die entsprechenden Komponenten unterhalb des Radoms vor Witterungseinflüssen zu schützen.

Im gezeigten Ausführungsbeispiel ist nur zur schematischen Verdeutlichung eine Antenne gezeigt, die zwei Kreuzdipole 315 umfasst, die vertikal übereinander versetztliegend angeordnet sind. Die zugehörigen Dipole 315' und 315" sind dabei in einem +45° bzw. -45° Winkel gegenüber der Horizontalen (bzw. der Vertikalen) ausgerichtet, wie dies hinlänglich bekannt ist.

Im gezeigten Ausführungsbeispiel ist nunmehr eine elektrische Komponente 319 zugeschaltet, die beispielsweise aus einem Verstärker bestehen kann (beispielsweise einem sogenannten TMA-Verstärker), d.h. z.B. aus einem "Top Mounted Amplifier".

Dazu sind im gezeigten Ausführungsbeispiel zwei HF-Verbindungen 5 vorgesehen, die beispielsweise jeweils einen antennenseitigen Verbinder 7 (im gezeigten Ausführungsbeispiel in Form eines Steckverbinders 7) und einen an der so gebildeten Schnittstelle 321 jeweils zuschaltbaren zweiten Verbinder 9 (im gezeigten Ausführungsbeispiel ebenfalls in Form eines Steckverbinders 9) umfassen, der im gezeigten Ausführungsbeispiel Teil der zuschaltbaren elektrischen Komponente 319 ist und mit dieser bevorzugt fest verbunden ist, also nicht über flexible, den Verbinder 9 mit der zuschaltbaren Komponente 319 verbindende Koaxialkabel. Bezüglich der Verbinder 7 und 9 wird nachfolgend teilweise auch von Verbindungsabschnitten 7 bzw. 9 gesprochen. Bei den Verbindern 7 bzw. 9 handelt es sich wie erwähnt bevorzugt um Steckverbinder, die jeweils in Form eines Steckers und eines damit zusammenwirkenden Kupplers gebildet sein können. Aus der gesamten Beschreibung ergibt sich dabei ferner, dass die Verbinder sowohl in Form eines Kupplers als auch in Form eines Steckers als freier oder fester Verbinder (Steckverbinder) ausgebildet sein können. Von festen Verbindern (Stecker oder Kuppler) wird gesprochen, wenn diese beispielsweise an einer Wand oder einem Steg fest eingebaut sind, wie beispielsweise an dem Gehäuse der erwähnten HF-Komponente 319.

Nachfolgend wird auf den weiteren Aufbau der Koaxialverbindung gemäß den Figuren 4 ff. eingegangen.

In Figur 4 ist schematisch der im Einsatzbereich in der Regel untenliegende Endbereich der Antenne 301 ersichtlich, an welchem der eine koaxiale Verbinder 7 vorgesehen ist. Ferner ist in Figur 4 rechtsliegend ein Teil der Gehäuseabdeckung der zuschaltbaren elektrischen Komponente 319 gezeigt, an welcher der koaxiale kontaktfreie Verbinder 9 vorgesehen ist. Dabei wird die Antenne 301 bzw. die zur Antenne 301 gehörenden Antennenelemente oder sonstige HF-Einrichtungen als HF-Komponente 1 und die zuschaltbare elektrische Komponente 319 auch allgemein als HF-Komponente 1' nachfolgend bezeichnet.

Der eine Verbinder 7 dient dabei beispielsweise zur Speisung bzw. zum Empfang von Signalen bezüglich der beispielsweise im -45° Winkel gegenüber der Horizontalen ausgerichteten Dipole, wohingegen über den zweiten Verbinder 7 eine elektrische HF-Verbindung zur Speisung bzw. zum Empfang über die in einem +45° Winkel ausgerichteten Dipole ermöglicht wird, so dass über die eine Verbindung 5 ein Empfangen oder Senden in der einen Polarisationsebene und über die zweite Verbindung 5 in der dazu senkrecht stehenden zweiten Polarisationsebene erfolgen kann.

Der in Figur 4 links liegende Verbinder 7 steht dabei mit einer antennenseitigen HF-Koaxialleitung, d.h. der HF-Komponente 1 in elektrischer Verbindung.

Entsprechend ist der in Figur 4 rechts liegende Verbinder 9 mit einer zugehörigen HF-Koaxialleitung der angeschlossenen Komponente 319 verbunden, d.h. also allgemein mit der mit dem Bezugszeichen 1' bezeichneten weiteren HF-Komponente.

Im gezeigten Ausführungsbeispiel ist ersichtlich, dass der eine Innenleiterabschnitt 7a buchsenförmig gestaltet ist und dazu eine axiale Innenleiter-Ausnehmung 17 aufweist, die von der zugehörigen Stirnseite des Innenleiterabschnittes 7a aus nach Art einer axial verlaufenden Sackbohrung ausgebildet ist. Es kann insoweit auch von einem (eher buchsenförmigen) Kuppler gesprochen werden.

Entsprechend ist der damit zusammenwirkende Innenleiterabschnitt 9a des zweiten Verbinders 9 nach Art eines Innenleiter-Stiftes 19 gestaltet, der in Funktionsstellung in die Innenleiter-Ausnehmung 17 berührungslos eingreift. Insoweit kann hier ebenfalls von einem Verbinder, Steckverbinder oder Stecker gesprochen werden.

Aus dem schematisch wiedergegebenen Ausführungsbeispiel gemäß Figur 4 ist auch ersichtlich, dass die Innenleiterabschnitte 7a und 9a in Axialrichtung benachbart zu der Innenleiter-Ausnehmung 17 bzw. dem Innenleiter-Stift 19 mit gleicher Durchmesserstärke oder zumindest annähernd gleicher Durchmesserstärke ausgestaltet sind.

Aus der schematischen Darstellung gemäß Figur 4 ist zu ersehen, dass der Außenleiterabschnitt 7b hülsenförmig gestaltet ist und einen Durchmesser aufweist, der an sich dem Außenleiterabschnitt 9'b des zweiten Verbinders 9 entspricht. Im Bereich des Koppelabschnittes jedoch ist der zweite Außenleiterabschnitt 9b mit einem Topf 109 versehen, so dass der Außenleiterabschnitt 9b über diesen Topf 109 hülsenförmig ausläuft, wobei der Innendurchmesser des Topfes 109 zumindest geringfügig größer ist als der Außendurchmesser des in der Funktionsstellung im Topf endenden Außenleiterabschnittes 7b des ersten Verbinders 7.

Da sich sowohl die Innenleiterabschnitte wie auch die Außenleiterabschnitte weder an ihren innen oder außen liegenden Mantelflächen noch an ihren stirnseitigen Abschlussenden berühren, wird dadurch eine kontaktfreie Innen- und Außenleiterkopplung realisiert.

Durch die jeweils nach Art von konzentrischen Hülsen gebildeten Innenleiter-Koppelflächen 107a und 109a sowie die Außenleiterkoppelflächen 107b und 109b wird die kontaktfreie Kopplung realisiert. Die Größe der Innen- und Außenleiterkoppelflächen, d.h. insbesondere die Länge der Innen- und Außenleiterkoppelflächen, kann aber aufgrund der mechanischen Dimensionierungen mechanisch unterschiedlich lang ausfallen. Bevorzugt erfolgt die kontaktfreie Kopplung der Innenleitersabschnitte 7a und 9a sowie der Außenleiterabschnitte 7b und 9b, d.h. insbesondere im Bereich des Topfes 109 am Außenleiterabschnitt 9b, mittels einer elektrischen Länge von λ/4, bezogen auf die zu übertragende Frequenz bzw. das zu übertragende Frequenzband. Die Größe λ entspricht bevorzugt in etwa der Wellenlänge λ der Mittenfrequenz des zu übertragenden Frequenzbereichs.

Die Länge der Töpfe 109 lässt sich also so einstellen, dass das offene Ende der elektrischen Leitung jeweils als Leerlauf und innen als Kurzschluss wirkt. Die Koppelstellen wirken von daher im HF-Bereich wie eine direkte Verbindung, so dass der Innen- und der Außenleiterübergang stufenlos erfolgt. Somit ist keine Anpassstruktur für die Impedanzanpassung notwendig. Allerdings kann eine Anpassung der Töpfe auch mit unterschiedlicher Axiallänge vorgenommen werden. Insbesondere bei klein ausfallender Koppelfläche bzw. kurzer axialer Koppellänge kann es von daher notwendig sein, noch im Verbinder eine zusätzliche Anpassstruktur vorzusehen.

Mit beiden Verbindern 7 und 9 können auch nicht-leitfähige mechanische Arretierungsmittel 55a und 55b verbunden werden oder zusammenwirken, die beispielsweise über einen Schraubkontakt aneinander befestigt werden. Somit können ein erstes und zweites mechanisches Arretierungsmittel 55a und 55b mechanisch miteinander verbunden werden, um darüber die elektrischen Teile der Verbinder 7 und 9 in vorbestimmter berührungsloser Lage zueinande zu positionieren.

Durch die Verwendung der nichtleitfähigen mechanisch zusammenwirkenden Arretierungsmittel 51 und 53 können, wie erwähnt, die beiden koaxialen Verbinder 7 und 9 berührungslos zueinander gehalten werden. In der Regel wird deshalb Luft als Dielektrikum zwischen den beiden Verbindern 7 und 9 verwendet. Durch die koaxiale Ausbildung können beide Verbinder 7 und 9 relativ zueinander verdreht werden, ohne dass dadurch die Koppelwirkung verschlechtert oder beeinträchtigt wird. Auch wenn beide Verbinder 7 und 9 nicht in gleicher Stecktiefe zusammengesteckt werden, sind in weiten Bereichen nachteilige Effekte auszuschließen.

Abweichend zum gezeigten Ausführungsbeispiel wird angemerkt, dass allgemein zwei über die Verbindung 5 zu koppelnde HF-Komponenten 1 und 1' jeweils fest und direkt mit dem zugehörigen Verbinder 7 bzw. 9 verbunden sein können (also in Form eines festen Verbinders oder Steckverbinders), so dass die jeweilige HF-Komponente 1 mit dem Verbinder 7 und die HF-Komponente 1' mit dem Verbinder 9 eine feste Baueinheit bildet. Mit anderen Worten können abweichend von Figur 4 grundsätzlich auch flexible koaxiale Leitungen verwendet werden.

In Figur 5 ist in schematischer Wiedergabe eine berührungslose Ankopplung an eine Standardbuchse 31 beschrieben, die im gezeigten Ausführungsbeispiel einen schematisch wiedergegebenen Innenleiterabschnitt 9a und einen Außenleiterabschnitt 9b aufweist. Der Innenleiterabschnitt 9a kann dabei grundsätzlich stecker- und buchsenförmig gestaltet sein, in welchen bzw. in welche üblicherweise ein. Koaxialstecker mit entsprechendem steckerförmigen Innenleitern zur Herstellung einer elektrisch-galvanischen Verbindung einsteckbar ist.

Mittels dieser herkömmlichen Standardbuchse 31 kann eine kontaktfreie Steckverbindung unter Verwendung eines Verbinders 7 entsprechend dem Ausführungsbeispiel nach Figur 5 realisiert werden. Dieser Verbinder 7 weist nunmehr einen entsprechenden Innenleiterabschnitt 7a mit einer topfartigen Innenleiter-Ausnehmung 17 auf. Die Innenleiter-Ausnehmung 17 weist ein größeres Radialmaß auf, welches so dimensioniert ist, dass darin der Innenleiterabschnitt 9a berührungslos eingeführt werden kann.

Der Außenleiterabschnitt 7b weist im gezeigten Ausführungsbeispiel einen stufenförmig, d.h. radial nach außen stufenförmig erweiterten Aufnahmeabschnitt 7' auf, in dessen Bereich der Außenleiterabschnitt 9b der Standardbuchse 31 endet. Mit anderen Worten ist die Ausbildung bevorzugt derart, dass das Radialmaß zwischen der innen liegenden Mantelfläche des Außenleiters 9b der Standardbuchse 31 und der außen liegenden Mantelfläche des Außenleiterabschnittes 7b im Bereich der Außenleiterkoppelflächen 107b, 109b gleich ist der radialen Wandstärke 35 des Außenleiterabschnittes 7'b des Verbinders 7 versetzt zum Koppelbereich.

Da in diesem Falle davon ausgegangen werden muss, dass die kontaktfreien Koppelflächen von Innen- und Außenleitern keine elektrische Länge von λ/4 (wobei λ der Wellenlänge Lambda entspricht) des zu übertragenden Frequenzbandes bzw. des zu übertragenden Frequenzbereiches aufweisen, insbesondere nicht einer elektrischen Länge von λ/4 der Mittenfrequenz eines zu übertragenden Frequenzbandes entsprechen, sondern die Koppelflächen baubedingt gegenüber dem Ausführungsbeispiel gemäß Figur 1 kleiner ausgebildet sind, ist bei diesem Ausführungsbeispiel ferner eine Impedanzanpassung 41, 43 vorgesehen. Diese Impedanzanpassung kann an dem entsprechenden Innenleiterabschnitt 7a und/oder dem zugehörigen Außenleiterabschnitt 7b des Verbinders 7 ausgebildet sein. Im gezeigten Ausführungsbeispiel ist dazu der Innenleiter 7'a über eine gewisse Axiallänge mit unterschiedlichem Durchmesser zu den sich axial davor oder dahinter anschließenden Innenleiterabschnitten 7a ausgebildet. Dadurch erfolgt die Impedanzanpassung für das jeweilige Frequenzband mittels einer gewünschten Impedanztransformation.

Unter Bezugnahme auf Figur 5 ist ferner anzumerken, dass sowohl der Außenleiter 7b als auch der Innenleiter 7a ein kleineres Radialmaß aufweisen können. Wenn nämlich der Innenleiterabschnitt 9a der Standardbuchse 31 hohl ausgebildet ist, kann das Außenmaß des Innenleiterabschnittes 7a kleiner dimensioniert werden, so dass dieser Innenleiter 7a in den hohlen Innenleiterabschnitt 9a des zweiten Verbinders 9 eingesteckt werden kann. Auch beim Außenleiter besteht die Möglichkeit einer Umkehrung, in der Gestalt, dass das Außen- oder Durchmessermaß des Außenleiters 7b des Verbinders 7 kleiner dimensioniert ist als der lichte Innenabstand des Außenleiters 9b des Verbinders 9 bzw. der Buchse 31.

Der gesamte ineinander steckbare Aufbau der Verbinders 7 und 9 oder eines Verbinders 7 und eines weiteren Verbinders in Form einer Standardbuchse 31 kann mittels elektrisch nicht-leitenden Fixier- oder Arretiermitteln 51, 53 derart erfolgen, dass die kontaktfreie Kopplung der Innen- und Außenleiter ohne Verwendung dazwischen befindlicher elektrisch nicht-leitender Isoliermaterialien durchgeführt werden kann. Mit anderen Worten wird also zwischen den Koppelflächen z.B. lediglich Luft verwendet. Unabhängig davon können aber auch in diesen Bereichen zwischen den Koppelflächen sonst übliche Isoliermaterialien, insbesondere in Form eines Dielektrikums, verwendet werden.

Figuren 4 und 5 zeigen Ausführungsbeispiele, bei denen die beiden Verbindungsabschnitte oder Verbinder 7 und 9, bei denen die kontaktfreie Kopplung des Innen- und Außenleiters absolut berührungslos erfolgt, also nicht durch Verwendung eines fest eingefügten Isolators oder Dielektrikums. Das Dielektrikum in Figur 1 und 2 besteht bei Verwendung eines entsprechenden Verbinders in Luftatmosphäre lediglich aus Luft.

Das Ausführungsbeispiel gemäß Figur 6 zeigt eine Abwandlung insoweit, als hier zur relativen Fixierung der beiden Verbinder 7 und 9 partielle Fixierungen mit nichtleitendem Material 51 bzw. 53 verwendet worden sind. Dieses nichtleitende Material 51 bzw. 53 ist an verschiedenen Stellen unter verschiedener Ausformung eingesetzt. Beim Ausführungsbeispiel gemäß Figur 6 wird dieses nichtleitende Material beispielsweise in Form eines Abstandshalters oder Ringes 51a zur Fixierung des Innenleiters 9a gegenüber dem Innenleiter 7a verwendet, und zwar hier im Bereich des freien Endes des Innenleiters 9a. Ein zweites isolierendes Material 51b wird im Wesentlichen als Abstandshalter zur Begrenzung der Einstecktiefe des Verbinders 7 und 9 verwendet und ist dazu im gezeigten Ausführungsbeispiel gemäß Figur 6 in dem Bereich angeordnet, in dem das stirnseitige Ende des Verbindungsteiles 7a benachbart zu dem Stufenabsatz 209a am Innenleiter 9a ausgebildet ist, bei dem der eigentliche Innenleiterabschnitt 9a in einen Innenleiter-Leitungsabschnitt 9'a mit größerem Materialquerschnitt übergeht.

Entsprechend sind Abstandshalter 53a und 53b in Form eines nichtleitenden Dielektrikums 53 vorgesehen, um eine galvanische Kontaktierung zwischen den Außenleiterabschnitten 7b und 9b zu vermeiden. Der eine Abschnitt 53a mit isolierendem Material 53 ist dabei wieder am stirnseitigen freien Ende des einen Außenleiterabschnittes 9b und das andere isolierende Material 53 am stirnseitigen Ende des eingesteckten anderen Außenleiterabschnittes 7b vorgesehen. Auch dieses Material 53b ist so ausgebildet, dass dadurch die Einstecktiefe der beiden Verbinder 7 und 9 relativ zueinander begrenzt wird.

In Figur 7 ist demgegenüber gezeigt, dass die entsprechenden in Figur 6 getrennten Abstandshalterelemente 51a und 51b für die relative Ausrichtung der beiden Innenleiter auch als einteiliges durchgehendes Material 51 ausgebildet sein können. Entsprechendes gilt für den Abstandshalter 53 der beiden Außenleiterabschnitte. Auch hier ist lediglich ein einziges Abstandshaltermaterial verwendet worden, das die in Figur 3 einzeln verwendeten Abstandshalterelemente 53a und 53b als einteiliges Teil verbindet.

Bevorzugt ist jedoch vorgesehen, dass die bevorzugt koaxiale kontaktfreie Kopplung mit z.B. zwei parallel nebeneinander angeordneten Verbindern für eine anzuschließende Komponente 319 derart erfolgt, indem ein Bodendeckel in der Antenne, beispielsweise ein Deckel 301a in Figur 1, geöffnet wird, um anschließend die entsprechende anzuschließende Komponente 1', 319 lediglich einzuschieben oder eine bereits eingeschobene und angeschlossene Komponente herauszuziehen und durch eine andere zu ersetzen, nachdem mögliche mechanische Befestigungsteile geöffnet wurden. Unter Umständen kann diese untere Gehäuseabdeckung 301 auch fest mit der einzubauenden Komponente 1', 319 verbunden sein, wie dies in Figur 3 angedeutet ist.

Aus dem Ausführungsbeispiel ist auch ersichtlich, dass beispielsweise die Komponente 319, also allgemein die HF-Komponente 1', unter Umständen in Form eines Verstärkers relativ leicht getauscht werden kann, da keine HF-Verbindung zwischen Antenne und Verstärker abgeschraubt werden muss. Dadurch verringern sich die Wartungs- und Montagekosten. Intermodulationsprobleme werden durch die kontaktfreie Verbindung vermieden. Ferner ist im gezeigten Ausführungsbeispiel der Verstärker im Antennegehäuse integriert, so dass von außen her nur die übliche Antenne der Gehäuseabdeckung 307 sichtbar ist.

Ein weiterer Vorteil der erläuterten kontaktfreien Verbindung ist auch, dass dadurch gleichzeitig eine Gleichstromabkopplung erfolgt. Zudem können bei Multibandantennen mittels eines einzigen Einschubes gleichzeitig alle für die einzelnen Frequenzbänder benötigten Komponenten, beispielsweise alle Verstärker abgekoppelt werden. Insbesondere bei den sogennannten "intelligenten Antennen" (Smart Antennas) können neben den erläuterten Komponenten beispielsweise in Form von Verstärkern auch andere HF-Steuermodule bzw. Steuereinheiten angekoppelt werden.

Nachfolgend wird noch kurz auf die Ausführungsbeispiele in einem schematischen Axialschnitt gemäß Figuren 8, 9 und 10 eingegangen, die Abwandlungen zu den vorausgehenden Ausführungsbeispielen zeigen.

Die Ausführungsbeispiele gemäß den Figuren 8 bis 10 unterscheiden sich von den Ausführungsbeispielen nach den Figuren 1 bis 6 im Wesentlichen dadurch, dass bei den kontaktfreien Koaxialverbindungen Leitungsabschnitte verwendet worden sind, die einen unterschiedlichen Durchmesser aufweisen. Aber auch eine Kopplung von entsprechenden Innenleiter- und/oder Außenleiterabschnitten 7a, 9a, 7b, 9b ist dann bei unterschiedlichen Durchmessern möglich, wenn beide Verbinder den gleichen Wellenwiderstand Z1 = Z2 haben oder im Wesentlichen haben, also der Wellenwiderstand nicht mehr als 20%, bevorzugt nicht mehr als 10% oder 5% voneinander abweicht. Bei dem Ausführungsbeispiel gemäß Figur 8 kann dabei als Dielektrikum wie bereits erörtert Luft (oder ein anderes gasförmiges Dielektrikum) verwendet werden, wobei üblicherweise bei Einsatz unter atmosphären Bedingungen sinnvollerweise nur Luft in Frage kommt.

Bei dem Ausführungsbeispiel gemäß Figuren 9 und 10 ist beispielsweise für den ersten Verbinder 7 gezeigt, dass dieser von außen nach innen einen Kabelmantel 71 aufweist, beispielsweise aus einem geeigneten Kunststoff wie PVC, FEP etc. Unterhalb des isolierenden Kabelmantels 71 befindet sich dann der Außenleiter 7'b mit dem entsprechenden Außenleiterabschnitt 7b. Koaxial in der Mitte liegend ist der im gezeigten Ausführungsbeispiel stiftförmige Innenleiter 7'a zum zugehörigen Innenleiterabschnitt 7a angeordnet, der mit dem Außenleiter bzw. Außenleiterabschnitt 7'b, 7b durch ein Dielektrikum 75 getrennt ist, welches aus entsprechend geeigneten isolierenden Materialien bestehen kann, beispielsweise ebenfalls Kunststoff etc., gleichermaßen aber auch aus Luft gebildet sein kann.

Zu ersehen ist in allen Figuren 8 bis 10, dass sowohl der Durchmesser der beiden Außenleiter als auch der Innenleiter der beiden Verbinder 7 und 9 unterschiedlich ist, wobei das Durchmesserverhältnis von beiden Leitungen gleich ist, d.h., dass das Verhältnis vom Innenleiter zum Außenleiter bezüglich der beiden Verbinder 7 und 9 jeweils gleich ist oder zumindest annähernd in ähnlicher Größenordnung ist, so dass Abweichungen hiervon geringer sind als 20%, vorzugsweise weniger als 10%. Dadurch lässt sich gewährleisten, dass beide Verbinder 7 und 9 der HF-Verbindung einen gleichen Wellenwiderstand aufweisen, also Z1 = Z2 ist. So kann z.B. auch ein Koaxialkabel direkt in den Verbinder eingesteckt werden, d.h., dass das Koaxialkabel den in Figur 9 oder 10 links liegenden Verbinder 7 bilden würde, der lediglich in den weiteren Verbinder 9 eingesteckt werden kann. In diesem Falle sollte der Innenleiter mit der wirksamen elektrischen Länge L = λ/4 herausstehen, d.h. also mit der entsprechenden Länge axial über den zugehörigen Außenleiterabschnitt vorstehen. Die Abweichung sollte weniger als 20%, bevorzugt weniger als 10% sein. Der beste Wert wird erzielt, wenn λ der Mitten-Wellenlänge des zu übertragenden Frequenzbereiches entspricht. Die Außenleiterkopplung kann dann mit oder ohne Durchmessersprung erfolgen, wie dies nur beispielhaft in den verschiedenen Figuren dargestellt ist.

Ferner wird angemerkt, dass bei den Figuren 4 bis 7 der zu dem Verbinder 7 gehörende und links wiedergegebene Innenleiter 7'a bzw. der Innenleiterabschnitt 7a buchsenförmig und der in den Figuren rechts liegende zum Verbindungsteil 9 gehörende Innenleiterabschnitt 9a stets stiftförmig dargestellt wurde. Dies kann auch andersherum ausgeführt sein, wie dies unter anderem auch anhand von Figuren 7 bis 9 zu ersehen ist, bei welchen nunmehr der Innenleiter 7a stiftförmig und der Innenleiter 9a buchsenförmig gestaltet ist. Das gleiche gilt grundsätzlich auch für die Außenleiter 7b und 9b die von ihrer Ausbildungsgeometrie her umgekehrt zu den Ausführungsbeispielen gemäß Figuren 4 bis 7 ausgebildet sein können, d.h. abweichend von den zeichnerischen Darstellungen quasi der Außenleiterabschnitt 7b und 9b vertauscht ausgebildet ist.

Abweichend von den derzeitigen Ausführungsbeispielen ist es auch möglich, dass entweder nur für die Innenleiterkopplung oder auch nur für die Außenleiterkopplung eine anhand der Ausführungsbeispiele gezeigte kapazitive Kopplung vorgesehen ist. In diesem Fall wäre für den Außen- bzw. den Innenleiter keine kapazitive Kopplung, sondern eine elektrisch-galvanische Kopplung vorgesehen.

## Patentansprüche

1. Antennenanordnung insbesondere für eine Mobilfunkantenne einer Basisstation mit folgenden Merkmalen:
- mit einer Antenne (301) als HF-Komponente (1),
- mit einer weiteren zuschaltbaren HF-Komponente (1'; 319),
- die weitere zuschaltbare HF-Komponente (1'; 319) ist in einem Antennengehäuse (307) positioniert,
- die Antenne (1) umfasst einen Verbinder (7) und die weitere zuschaltbare HF-Komponente (1' ; 319) umfasst einen Verbinder (9), wobei die beiden Verbinder (7, 9) an einer Schnittstelle (321), eine elektrische HF-Verbindung (5) bilden,
- die elektrische HF-Verbindung (5) ist als Steckverbindung derart ausgebildet, dass die beiden Verbinder (7, 9) axial ineinander steckbar sind,
**gekennzeichnet durch** die folgenden weiteren Merkmale
- der zur Antenne (1) gehörende Verbinder (7) ist an der Schnittstelle (321) mit dem zur HF-Komponente (1'; 319) gehörenden Verbinder (9) bezüglich des Innenleiters (7a, 9a) und bezüglich des Außenleiters (7b, 9b) elektrisch-galvanisch kontaktfrei und/oder kapazitiv verbunden,
- der Verbinder (7), der der antennenseitigen HF-Komponente (1; 301, 315) zugeordnet ist, ist als fester Steckverbinder ausgebildet, der mit der antennenseitigen HF-Komponente (1; 301, 315) fest verbunden ist,
- der Verbinder (9), der der weiteren zugeschaltbaren HF-Komponente (1' ; 319) zugeordnet ist, ist als fester Steckverbinder ausgebildet, der mit der zuschaltbaren HF-Komponente (1'; 319) fest verbunden ist, und
- die zuschaltbare HF-Komponente (1' ; 319) ist **durch** Ein- bzw. Ausschieben des zumindest einen zugehörigen Verbinders (9) in den bzw. aus dem entsprechend gestalteten antennenseitigen Verbinder (7) HF-mäßig mit der Antenne verbindbar.

2. Antennenanordnung nach Anspruch 1, **dadurch gekennzeichnet, dass** sowohl die Innenleiterabschnitte (7a, 9a) als auch die Außenleiterabschnitte (7b, 9b) der beiden Verbinder (7, 9) koaxial ausgebildet sind.

3. Antennenanordnung nach Anspruch 1 oder 2, **dadurch gekennzeichnet, dass** die beiden Verbinder (7, 9) im Bereich ihrer Außenleiter-Koppelflächen (107a, 109a) und/oder ihre Innenleiter-Koppelflächen (107a, 107b) mit einem oder mehreren Abstandshaltern (51, 51a, 51b, 53, 53a, 53b) versehen sind, worüber die Innenleiterabschnitte (7a, 9a) und/oder die Außenleiterabschnitte (7b, 9b) auf Abstand gehalten sind.

4. Antennenanordnung nach einem der Ansprüche 1 bis 3, **gekennzeichnet durch** die folgende Merkmale:
- die beiden Verbinder (7, 9) sind über eine Halteeinrichtung in vorgebbarer axialer und/oder radialer Relativlage zueinander positionierbar, und
- die mit den Innenleiter-Koppelflächen (107a, 107b) bzw. den Außenleiter-Koppelflächen (109a, 109b) versehenen Innenleiter- und Außenleiterabschnitte (7a, 9a; 7b, 9b) sind in ihrer Funktionsstellung berührungslos ohne dazwischen befindliche Isoliermatierialien und/oder eines festen Dielektrikums angeordnet.

5. Antennenanordnung nach einem der Ansprüche 1 bis 4, **dadurch gekennzeichnet, dass** die anzuschließende HF-Komponente (1', 319) nach Öffnen einer Verschlusskappe, einer Verschlussabdeckung oder einer Boden- oder sonstigen Gehäusebegrenzung an der betreffenden Schnittstelle (311) zu den Antennenelementen (301) im Antennengehäuse (307) durch Ein- bzw. Ausschieben anschließbar bzw. demontierbar ist.

6. Antennenanordnung nach einem der Ansprüche 1 bis 5, **dadurch gekennzeichnet, dass** die beiden auf einer gemeinsamen koaxialen Erstreckungsachse positionierten Verbinder (7, 9) so ausgebildet sind, dass der eine Verbinder (7 bzw. 9) gegenüber dem anderen Verbinder (9 bzw. 7) um dessen koaxiale Erstreckungsachse relativ verdrehbar ist.

7. Antennenanordnung nach einem der Ansprüche 1 bis 6, **dadurch gekennzeichnet, dass** die beiden koaxialen Verbinder (7, 9) in unterschiedlicher relativer Verdrehlage axial miteinander verbindbar sind.

8. Antennenanordnung nach einem der Ansprüche 1 bis 7, **dadurch gekennzeichnet, dass** die beiden Verbinder (7, 9) rotationssymmetrisch oder im wesentlichen rotationssymmetrisch um ihre Axialachse herum ausgebildet sind.

9. Antennenanordnung nach einem der Ansprüche 1 bis 7, **dadurch gekennzeichnet, dass** die kontaktfreie Innenleiter-Kopplung nach Art eines Topfes (109) gebildet ist.

10. Antennenanordnung nach einem der Ansprüche 1 bis 8, **dadurch gekennzeichnet, dass** die kontaktfreie Außenleiter-Kopplung nach Art eines Topfes (109) gebildet ist.

11. Antennenanordnung nach einem der Ansprüche 1 bis 9, **dadurch gekennzeichnet, dass** die axiale Länge der kontaktfrei gekoppelten Innenleiterabschnitte (7a, 9a) λ/4, vorzugsweise λ/4 ± weniger als 20%, vorzugsweise λ/4 ± weniger als 10%, insbesondere etwa oder zumindest näherungsweise λ/4 bezüglich des zu übertragenden Frequenzbereiches, vorzugsweise bezüglich der zu übertragenden Mittenfrequenz entspricht.

12. Antennenanordnung nach einem der Ansprüche 1 bis 11, **dadurch gekennzeichnet, dass** die axiale Länge der kontaktfrei gekoppelten Außenleiterabschnitte (7b, 9b) λ/4, vorzugsweise λ/4 ± weniger als 20%, vorzugsweise λ/4 ± weniger als 10%, insbesondere etwa oder zumindest näherungsweise λ/4 bezüglich des zu übertragenden Frequenzbereiches, vorzugsweise bezüglich der zu übertragenden Mittenfrequenz entspricht.

13. Antennenanordnung nach einem der Ansprüche 1 bis 12, **dadurch gekennzeichnet, dass** ein Innenleiterabschnitt (7a) unter Ausbildung einer sich von seiner Stirnseite axial erstreckenden Innenleiter-Ausnehmung (17) nach Art eines Topfes (109) gebildet ist, in welchen der mit dem anderen Verbinder (9) elektrisch verbundene Innenleiterabschnitt (9a) berührungslos einführbar ist.

14. Antennenanordnung nach einem der Ansprüche 1 bis 13, **dadurch gekennzeichnet, dass** der im Koppelbereich liegende Außenleiterabschnitt (9b) des einen Außenleiters (9'b) mit größerem Innendurchmesser topfförmig erweitert ist, und zwar unter Aufnahme des Außenleiterabschnittes (7b) des damit zusammenwirkenden anderen Verbinders (7).

15. Antennenanordnung nach Anspruch 14, **dadurch gekennzeichnet, dass** der Außenleiterabschnitt (7b) des einen Verbinders (7) ohne Veränderung des Außen- und/oder Innendurchmesser im, Bereich der Außenleiter-Koppelflächen (107a, 109a) endet.

16. Antennenanordnung nach Anspruch 14 oder 15, **dadurch gekennzeichnet, dass** der Innen- und/oder Außendurchmesser des Außenleiterabschnittes (7b) dem Innen- und/oder Außendurchmesser des anderen Außenleiterabschnittes (7b) entspricht.

17. Antennenanordnung nach einem der Ansprüche 1 bis 16, **dadurch gekennzeichnet, dass** mehrere, vorzugsweise koaxiale kontaktfreie Verbinder (7 bzw. 9), zu einem gemeinsamen Multiverbinderabschnitt zusammengefasst sind.

18. Antennenanordnung nach einem der Ansprüche 1 bis 17, **dadurch gekennzeichnet, dass** zumindest einer der beiden Verbinder (7, 9) der HF-Verbindung oder beide Verbinder (7, 9) einen O-Ring, vorzugsweise aus Silikon umfassen, der im Bereich der Außenleiter-Kopplung vorgesehen ist.

19. Antennenanordnung nach einem der Ansprüche 1 bis 18, **dadurch gekennzeichnet, dass** durch Verwendung eines isolierenden Abstandhalters (51, 53) die maximale axiale Einstecktiefe der beiden Verbinder (7, 9) begrenzt ist.

20. Antennenanordnung nach einem der Ansprüche 1 bis 19, **dadurch gekennzeichnet, dass** das Durchmessermaß der axial benachbart zu den Innenleiter-Koppelflächen (107a, 109a) vorgesehenen Innenleiter (7'a, 9'a) der kapazitiv oder elektrisch-galvanisch kontaktfrei zu verbindenden Verbinder (7, 9) zumindest näherungsweise, vorzugsweise gleich ist.

21. Antennenanordnung nach einem der Ansprüche 1 bis 19, **dadurch gekennzeichnet, dass** der Innendurchmesser der axial benachbart zu den Außenleiter-Koppelflächen(107b, 109b) vorgesehenen Außenleiter (7'b, 9'b) der kapazitiv oder elektrisch-galvanisch kontaktfrei zu verbindenden Verbinder (7, 9) zumindest näherungsweise, vorzugsweise gleich ist.

22. Antennenanordnung nach einem der Ansprüche 1 bis 20, **dadurch gekennzeichnet, dass** der Außendurchmesser der Außenleiter (7'b, 9'b) axial benachbart zu den Außenleiter-Koppelflächen (109a, 109b) zumindest näherungsweise, vorzugsweise gleich ist.

23. Antennenanordnung nach einem der Ansprüche 1 bis 22, **dadurch gekennzeichnet, dass** die kapazitive oder elektrisch-galvanisch kontraktfreie Verbindung unterschiedliche Durchmesser für Innen- und Außenleiter (7a, 7b; 9a, 9b) aufweist.

24. Antennenanordnung nach einem der Ansprüche 1 bis 23, **dadurch gekennzeichnet, dass** die kapazitive oder elektrisch-galvanisch kontaktfreie Verbindung zwischen dem einen Verbinder (7) und dem damit gekoppelten weiteren Verbinder (9) den gleichen Wellenwiderstand ± weniger als 20%, vorzugsweise ± weniger als 10%, insbesondere in etwa gleichen Wellenwiderstand aüfweist.

## Claims

1. Antenna arrangement, in particular for a mobile radio antenna for a base station, having the following features:
- having an antenna (301) as an RF component (1),
- having a further RF component (1'; 319) which can be connected,
- the further RF component (1'; 319) which can be connected is positioned in an antenna housing (307),
- the antenna (1) has a connector (7), and the further RF component (1', 319) which can be connected has a connector (9), with the two connectors (7, 9) forming an electrical RF connection at an interface (321),
- the electrical RF connection (5) is in the form of a plug connection, such that the two connectors (7, 9) can be plugged axially one inside the other,
**characterized by** the following further features:
- the connector (7) which is associated with the antenna (1) is connected electrically conductively without contact and/or capacitively at the interface (321) to the connector (9) which is associated with the RF component (1', 319), both by the inner conductor (7a, 9a) and by the outer conductor (7b, 9b),
- the connector (7) which is associated with the antenna-side RF component (1;, 301, 315) is in the form of a fixed plug connector which is firmly connected to the antenna-side RF component (1'; 301, 319),
- the connector (9) which is associated with the further RF component (1'; 319) which can be connected is in the form of a fixed plug connector which is firmly connected to the RF component (1'; 319) which can be connected, and
- the RF component (1'; 319) which can be connected to the antenna for RF purposes can be connected by pushing in or pushing out the at least one associated connector (9) into or out of the correspondingly designed antenna-side connector (7).

2. Antenna arrangement according to Claim 1, **characterized in that** both the inner conductor sections (7a, 9a) and the outer conductor sections (7b, 9b) of the two connectors (7, 9) are formed coaxially.

3. Antenna arrangement according to Claim 1 or 2, **characterized in that** the two connectors (7, 9) are provided with one or more spacers (51, 51a, 51b, 53, 53a, 53b) in the area of their outer conductor coupling surfaces (107a, 109a) and/or their inner conductor coupling surfaces (107a, 107b), via which the inner conductor sections (7a, 9a) and/or the outer conductor sections (7b, 9b) are held spaced apart.

4. Antenna arrangement according to one of Claims 1 to 3, **characterized by**
- the two connectors (7, 9) can be positioned with respect to one another via a holding device in an axial and/or radial relative position which can be predetermined, and
- the inner conductor and outer conductor sections (7a, 9a; 7b, 9b) which are respectively provided with the inner conductor coupling surfaces (107a, 107b) and with the outer conductor coupling surfaces (109a, 109b) are arranged in their functional position, without touching and without any insulating materials and/or any solid dielectric located between them.

5. Antenna arrangement according to one of Claims 1 to 4, **characterized in that** the RF component (1'; 319) which is to be connected can preferably be connected and disconnected by pushing it in and out, respectively, after opening a closing cap, a closing cover or a bottom boundary or some other housing boundary on the relevant interface (311) to the antenna elements (301) in the antenna housing (307).

6. Antenna arrangement according to one of Claims 1 to 5, **characterized in that** the two connectors (7, 9) which are positioned on a common coaxial extent axis are designed such that one connector (7 or 9) can be rotated about its coaxial extent axis with respect to the other connector (9 or 7).

7. Antenna arrangement according to one of Claims 1 to 6, **characterized in that** the two coaxial connectors (7, 9) can be axially connected to one another in a different relative rotation position.

8. Antenna arrangement according to one of Claims 1 to 7, **characterized in that** the two connectors (7, 9) are designed to be rotationally symmetrical, or essentially rotationally symmetrical, about their axial axis.

9. Antenna arrangement according to one of Claims 1 to 7, **characterized in that** the inner conductor coupling without any contact is in the form of a pot (109).

10. Antenna arrangement according to one of Claims 1 to 8, **characterized in that** the outer conductor coupling without any contact is in the form of a pot (109).

11. Antenna arrangement according to one of Claims 1 to 9, **characterized in that** the axial length of the inner conductor sections (7a, 9a) which are coupled without any contact corresponds to λ/4, preferably λ/4 ± less than 20%, preferably λ/4 ± less than 10%, and in particular of approximately or at least approximately λ/4 with respect to the frequency band to be transmitted, preferably with respect to the mid-frequency to be transmitted.

12. Antenna arrangement according to one of Claims 1 to 11, **characterized in that** the axial length of the outer conductor sections (7b, 9b) which are coupled without any contact corresponds to λ/4, preferably λ/4 ± less than 20%, preferably λ/4 ± less than 10%, and in particular of approximately or at least approximately λ/4 with respect to the frequency band to be transmitted, preferably with respect to the mid-frequency to be transmitted.

13. Antenna arrangement according to one of Claims 1 to 12, **characterized in that** one inner conductor section (7a) is formed like a pot (109), forming an inner conductor recess (17) which extends axially from its end face, into which inner conductor recess (17) that inner conductor section (9a) which is electrically connected to the other connector (9) can be inserted without touching it.

14. Antenna arrangement according to one of Claims 1 to 13, **characterized in that** the outer conductor section (9b), which is located in the coupling area, of one outer conductor (9'b) is widened in the form of a pot with a larger internal diameter, to be precise holding the outer conductor section (7b) of the other connector (7) which interacts with it.

15. Antenna arrangement according to Claim 14,
**characterized in that** the outer conductor section (7b) of one connector (7) ends in the area of the outer conductor coupling surfaces (107a, 109a) without changing its external and/or internal diameter.

16. Antenna arrangement according to Claim 14 or 15, **characterized in that** the internal and/or external diameter of the outer conductor section (7b) corresponds to the internal and/or external diameter of the other outer conductor section (7b).

17. Antenna arrangement according to one of Claims 1 to 16, **characterized in that** two or more preferably coaxial connectors (7 and 9) without any contact are combined to form a common multiconnector section.

18. Antenna arrangement according to one of Claims 1 to 17, **characterized in that** at least one of the two connectors (7, 9) of the RF connection, or both connectors (7, 9), has or have an O-ring, preferably composed of silicone, which is provided in the area of the outer conductor coupling.

19. Antenna arrangement according to one of Claims 1 to 18, **characterized in that** the maximum axial insertion depth of the two connectors (7, 9) is limited by using an insulating spacer (51, 53).

20. Antenna arrangement according to one of Claims 1 to 19, **characterized in that** the size of the diameter of the inner conductors (7'a, 9'a) which are provided axially adjacent to the inner conductor coupling surfaces (107a, 109a) of the connectors (7, 9) which can be connected capacitively or electrically conductively without any contact is at least approximately, and preferably, the same.

21. Antenna arrangement according to one of Claims 1 to 19, **characterized in that** the internal diameter of the outer conductors (7'b, 9'b) which are provided axially adjacent to the outer conductor coupling surfaces (107b, 109b) of the connectors (7, 9) which can be connected capacitively or electrically conductively without any contact is at least approximately, and preferably, the same.

22. Antenna arrangement according to one of Claims 1 to 20, **characterized in that** the external diameter of the outer conductors (7'b, 9'b) axially adjacent to the outer conductor coupling surfaces (109a, 109b) is at least approximately, and preferably, the same.

23. Antenna arrangement according to one of Claims 1 to 22, **characterized in that** the capacitive or electrically conductive connection without any contact has different diameters for the inner and outer conductors (7a, 7b; 9a, 9b).

24. Antenna arrangement according to one of Claims 1 to 23, **characterized in that** the capacitive or electrically conductive connection without any contact between the one connector (7) and the further connector (9) coupled thereto has the same characteristic impedance ± less than 20%, preferably ± less than 10%, in particular approximately the same characteristic impedance.

## Revendications

1. Agencement d'antenne, en particulier pour une antenne de radiotéléphonie mobile d'une station de base, présentant les éléments suivants :
- il comprend une antenne (301) à titre de composant HF (1),
- il comprend un autre composant HF (1' ; 319) susceptible d'être commuté,
- l'autre composant HF susceptible d'être commuté (1' ; 319) est positionné dans un boîtier d'antenne (307),
- l'antenne (1) comprend un connecteur (7) et l'autre composant HF susceptible d'être commuté (1' ; 319) comprend un connecteur (9), les deux connecteurs (7, 9) formant une liaison électrique HF au niveau d'une interface (321),
- la liaison électrique HF (5) est réalisée sous forme de connexion à enfichage de telle manière que les deux connecteurs (7, 9) peuvent être enfichés axialement l'un dans l'autre,
**caractérisé par** les autres éléments suivants
- le connecteur (7) appartenant à l'antenne (1) est relié au niveau de l'interface (321) avec le connecteur (9) appartenant au composant HF (1' ; 319) pour ce qui concerne le conducteur intérieur (7a, 9a), et sans contact galvanique/électrique et/ou de manière capacitive pour ce qui concerne le conducteur extérieur (7b, 9b),
- le connecteur (7) qui est associé au composant HF côté antenne (1 ; 301, 315) est réalisé sous forme de connecteur à enfichage fixe, qui est fermement relié au composant HF côté antenne (1 ; 301, 315),
- le connecteur (9) qui est associé à l'autre composant HF susceptible d'être commuté (1' ; 319), est réalisé sous forme de connecteur à enfichage fixe qui est fermement relié au composant HF (1' ; 319) susceptible d'être commuté, et
- le composant HF susceptible d'être commuté (1' ; 319) est susceptible d'être relié sur le plan HF à l'antenne par enfoncement, ou respectivement par extraction dudit au moins un connecteur associé (9) dans le connecteur (7) côté antenne conçu en correspondance.

2. Agencement d'antenne selon la revendication 1, **caractérisé en ce que** les tronçons de conducteur intérieur (7a, 9a) tout comme les tronçons de conducteur extérieur (7b, 9b) des deux connecteurs (7, 9) sont réalisés coaxiaux.

3. Agencement d'antenne selon la revendication 1 ou 2, **caractérisé en ce que** les deux connecteurs (7, 9) sont dotés, dans la région de leurs surfaces de couplage de conducteur extérieur (107b, 109b) et/ou de leurs surfaces de couplage de conducteur intérieur (107a, 109a) d'un ou de plusieurs écarteurs (51, 51a, 51b, 53, 53a, 53b), au moyen desquels les tronçons de conducteur intérieur (7a, 9a) est/ou les tronçons de conducteur extérieur (7b, 9b) sont maintenus à distance.

4. Agencement d'antenne selon l'une des revendications 1 à 3, **caractérisé par** les caractéristiques suivantes :
- les deux connecteurs (7, 9) sont susceptibles d'être positionnés l'un par rapport à l'autre dans une situation relative axiale et/ou radiale prédéterminée à l'aide d'un dispositif de maintien, et
- les tronçons de conducteur intérieur et de conducteur extérieur (7a, 9a ; 7b, 9b) dotés des surfaces de couplage de conducteur intérieur (107a, 109a) ou respectivement des surfaces de couplage de conducteur extérieur (107b, 109b) sont, dans leur position de fonctionnement, agencés sans se toucher et sans matériau isolant et/ou sans diélectrique solide entre deux.

5. Agencement d'antenne selon l'une des revendications 1 à 4, **caractérisé en ce que** le composant HF à commuter (1' ; 319) est susceptible d'être raccordé ou démonté par introduction ou extraction au niveau de l'interface concernée (311) vers les éléments d'antenne (301) dans le boîtier d'antenne (307), après ouverture d'un capuchon obturateur, d'un couvercle obturateur, ou d'un fond de boîtier ou d'une autre délimitation de boîtier.

6. Agencement d'antenne selon l'une des revendications 1 à 5, **caractérisé en ce que** les deux connecteurs (7, 9) positionnés sur un axe d'extension coaxial commun sont réalisés de telle façon que l'un des connecteurs (7 ou 9) est capable de tourner par rapport à l'autre connecteur (9. ou 7) autour de son axe d'extension coaxial.

7. Agencement d'antenne selon l'une des revendications 1 à 6, **caractérisé en ce que** les deux connecteurs coaxiaux (7, 9) sont susceptibles d'être reliés l'un à l'autre axialement dans des positions de rotation relative différentes.

8. Agencement d'antenne selon l'une des revendications 1 à 7, **caractérisé en ce que** les deux connecteurs (7, 9) sont réalisés à symétrie de révolution ou sensiblement à symétrie de révolution autour de leur axe axial.

9. Agencement d'antenne selon l'une des revendications 1 à 7, **caractérisé en ce que** le couplage sans contact du conducteur intérieur est réalisé à la manière d'un godet (109).

10. Agencement d'antenne selon l'une des revendications 1 à 8, **caractérisé en ce que** le couplage sans contact du conducteur extérieur est réalisé à la manière d'un godet (109).

11. Agencement d'antenne selon l'une des revendications 1 à 9, **caractérisé en ce que** la longueur axiale des tronçons de conducteur intérieur couplés sans contact (7a, 9a) correspond à λ/4, de préférence λ/4 ± moins de 20 %, de préférence λ/4 ± moins de 10 %, en particulier environ ou au moins approximativement λ/4 par rapport à la plage de fréquences à transmettre, de préférence par référence à la fréquence moyenne à transmettre.

12. Agencement d'antenne selon l'une des revendications 1 à 11, **caractérisé en ce que** la longueur axiale des tronçons de conducteur extérieur couplés sans contact (7b, 9b) correspond à λ/4, de préférence λ/4 ± moins de 20 %, de préférence λ/4 ± moins de 10 %, en particulier environ ou au moins approximativement λ/4 par rapport à la plage de fréquences à transmettre, de préférence par référence à la fréquence moyenne à transmettre.

13. Agencement d'antenne selon l'une des revendications 1 à 12, **caractérisé en ce qu'**un tronçon de conducteur intérieur (7a) est formé à la manière d'un godet (109) en réalisant un évidement de conducteur intérieur (17) qui s'étend axialement depuis sa face frontale, godet dans lequel le tronçon de conducteur intérieur (9a) relié électriquement à l'autre connecteur (9) est susceptible d'être introduit sans contact.

14. Agencement d'antenne selon l'une des revendications 1 à 13, **caractérisé en ce que** le tronçon de conducteur extérieur (9b), de l'un des conducteurs extérieurs (9'b) de plus grand diamètre intérieur, situé dans la zone de couplage, est élargi en forme de godet, et cela en recevant le tronçon de conducteur extérieur (7b) de l'autre connecteur (7) qui coopère avec celui-ci.

15. Agencement d'antenne selon la revendication 14, **caractérisé en ce que** le tronçon de conducteur extérieur (7b) de l'un des connecteurs (7) se termine dans la région des surfaces de couplage de conducteur extérieur (107a, 109a), sans modification du diamètre extérieur et/ou intérieur.

16. Agencement d'antenne selon la revendication 14 ou 15, **caractérisé en ce que** le diamètre intérieur et/ou extérieur du tronçon de conducteur extérieur (7b) correspond au diamètre intérieur et/ou extérieur de l'autre tronçon de conducteur extérieur (7b).

17. Agencement d'antenne selon l'une des revendications 1 à 16, **caractérisé en ce que** plusieurs connecteurs (7 ou 9) sans contact et de préférence coaxiaux sont regroupés en un sous-ensemble commun à connecteurs multiples.

18. Agencement d'antenne selon l'une des revendications 1 à 17, **caractérisé en ce que** l'un au moins des deux connecteurs (7, 9) de la liaison HF ou les deux connecteurs (7, 9) est/sont doté(s) d'un joint torique, de préférence comprenant du silicium, qui est prévu dans la région du couplage de conducteur extérieur.

19. Agencement d'antenne selon l'une des revendications 1 à 18, **caractérisé en ce que**, en utilisant un élément écarteur isolant (51, 53), la profondeur d'enfichage axiale maximale des deux connecteurs (7, 9) est limitée.

20. Agencement d'antenne selon l'une des revendications 1 à 19, **caractérisé en ce que** le diamètre des conducteurs intérieurs (7'a, 9'a), prévus axialement au voisinage des surfaces de couplage de conducteur intérieur (107a, 109a), des connecteurs (7, 9) à connecter de façon capacitive ou sans contact sur le plan électrique-galvanique, est au moins approximativement égal, et de préférence égal.

21. Agencement d'antenne selon l'une des revendications 1 à 19, **caractérisé en ce que** le diamètre intérieur des conducteurs extérieurs (7'b, 9'b), prévus axialement au voisinage des surfaces de couplage de conducteur extérieur (107b, 109b), des connecteurs (7, 9) à connecter de façon capacitive ou sans contact sur le plan électrique-galvanique, est au moins approximativement égal, et de préférence égal.

22. Agencement d'antenne selon l'une des revendications 1 à 20, **caractérisé en ce que** le diamètre extérieur des conducteurs extérieurs (7'b, 9'p) axialement au voisinage des surfaces de couplage de conducteur extérieur (109a, 109b) est au moins approximativement égal et de préférence égal.

23. Agencement d'antenne selon l'une des revendications 1 à 22, **caractérisé en ce que** la connexion capacitive ou sans contact électrique-galvanique présente des diamètres différents pour le conducteur intérieur et pour le conducteur extérieur (7a, 7b ; 9a, 9b).

24. Agencement d'antenne selon l'une des revendications 1 à 23, **caractérisé en ce que** la connexion capacitive ou sans contact électrique-galvanique entre l'un des connecteurs (7) et l'autre connecteur (9) couplé avec celui-ci présente la même impédance caractéristique ± moins de 20 %, de préférence ± moins de 10 %, en particulier approximativement la même impédance caractéristique.
